# EUROPÄISCHE PATENTSCHRIFT

(11) **EP 3 808 914 B1**
(45) Veröffentlichungstag und Bekanntmachung des Hinweises auf die Patenterteilung: **01.07.2026**
(21) Anmeldenummer: 19204004.6
(22) Anmeldetag: 18.10.2019
(51) Int. Cl.: E04B 7/04, E04D 3/06, E04B 1/00, E04B 1/26, E04H 6/02, E04D 3/08, E04C 3/04

(54) **TERRASSENÜBERDACHUNG UND VERFAHREN ZUR MONTAGE**
TERRACE COVER AND METHOD FOR MOUNTING
TOITURE DE TERRASSE ET PROCÉDÉ DE MONTAGE

(43) Veröffentlichungstag der Anmeldung: 21.04.2021
(73) Patentinhaber: Kneer, Ingo, 88521 Ertingen (DE)
(72) Erfinder: Kneer, Ingo, 88521 Ertingen (DE)
(74) Vertreter: Isarpatent

(56) Entgegenhaltungen:
- EP-A1- 0 139 777
- GB-A- 2 101 654
- GB-A- 2 347 945
- US-A- 4 872 297
- US-A1- 2006 026 924

## Beschreibung

### GEBIET DER ERFINDUNG

Die vorliegende Erfindung betrifft eine Terrassenüberdachung mit einem Deckenanschluss. Des Weiteren betrifft die Erfindung ein Verfahren zur Montage eines Längsträgerprofils einer solchen Terrassenüberdachung.

### TECHNISCHER HINTERGRUND

Längsträgerprofile werden für unterschiedliche Anwendungen eingesetzt. Beispielsweise können diese im Bereich lediglich einseitig zugänglicher Oberflächen montiert werden. Dabei können die Längsträgerprofile als Decken- oder Wandanschlüsse, beispielsweise für Überdachungsvorrichtungen, dienen. Die Längsträgerprofile werden oftmals mit Befestigungsmitteln, wie beispielsweise Bolzen oder Schrauben, an der Wand oder an der Decke verankert. Aufgrund der lediglich einseitig zugänglichen Oberfläche, an der die Längsträgerprofile in den genannten Fällen montiert werden, ist eine Montage von einer Rückseite der Decke oder der Wand nicht möglich. Die US 2006/026924 A1 zeigt ein Profil, das in Form einer Pfette als Auflager für mehrere Sparren dienen kann. Das Profil ist u-förmig ausgebildet und mit den Schenkeln nach unten offen ausgerichtet. Der Bereich zwischen den Schenkeln dient als Montageseite, auf welcher die Sparren aufliegen.

Die EP 0 139 777 A1 zeigt ein Profilelement einer Fensterkonstruktion, die an einer Dachkonstruktion, beispielsweise an einer Glasüberdachung, angebracht ist. Das Profilelement ist u-förmig ausgebildet, wobei ein erster Schenkel über ein Befestigungsmittel mit der Dachkonstruktion verbunden ist. Der zweite Schenkel ist länger als der erste Schenkel ausgebildet, sodass das Befestigungsmittel verdeckt angeordnet ist.

Die GB 2 347 945 A zeigt ein Profilelement zur Anbringung einer Regenrinne an einer verglasten Überdachung. Das Profil ist L-förmig ausgebildet. Am oberen Ende ist ein Befestigungsmittel angebracht. An dem Befestigungsmittel ist die Regenrinne mittels eines isolierten Profils befestigt.

Die US 4 872 297 A zeigt ein zweiteiliges Befestigungselement, das zur Befestigung einer Dachpaneele mit einem Wandelement dient. Die Dachpaneele wird auf das Befestigungselement aufgelegt und dort befestigt.

Die GB 2 101 654 A beschreibt ein Gewächshaus. Das Gewächshaus umfasst Glasplatten, die von Glasleisten getragen werden. Dabei ist ein Profil Teil eines Entlüftungskanals, der an der Dachkonstruktion befestigt ist. Aus vier Trägern wird eine rechteckige, horizontale Kammer gebildet, die den Entlüftungskanal ausbildet. Dabei werden die Träger von unten an den Glasleisten befestigt.

Die Druckschrift US 4,872,297 zeigt einen mehrteiligen Befestigungsträger, der zur Befestigung von Dachpaneelen an Wandelementen einer Terrasse oder ähnlichem dient. Ein erstes Element des Befestigungsträgers wird mit der Wand verschraubt und ein weiteres Element anschließend aufgesteckt bzw. eingefädelt. Das zweite Element muss mit dem ersten Element verschraubt werden.

Nachteilig ist bei derartigen Befestigungselementen, dass entweder die Befestigungsmittel nach der Endmontage von außen sichtbar verbleiben oder dass die Träger nur zur Befestigung an Wänden oder Decken geeignet sind, bei welchen die Befestigungsmittel gegenüberliegend zur Montageseite eines weiteren Elements, wie beispielsweise eines Sparrens oder Deckenpaneels, am Träger angeordnet sind.

Soll beispielsweise eine Dachkonstruktion an einen Deckenanschluss, wie beispielsweise einen Dachvorsprung, von unten angehängt werden, so liegt die Seite des Trägers, welche die Befestigungsmittel aufweist, nicht gegenüber der Montageseite für z. B. Dachsparren oder Deckenpaneele. Für die Montage werden daher bisweilen meist Winkelprofile als Adapter zwischen der Decke bzw. Wand und dem Längsträgerprofil eingesetzt. An diese Winkelprofile können Längsträger, und daran schließlich weitere Elemente, wie Sparren oder ähnliches, seitlich angebracht werden. Nachteilig verbleiben die Schrauben oder Bolzen zum Anschluss zwischen dem Winkel und dem Träger auch nach der Montage der Sparren sichtbar zurück.

### ZUSAMMENFASSUNG DER ERFINDUNG

Vor diesem Hintergrund liegt der vorliegenden Erfindung die Aufgabe zugrunde, eine verbesserte Terrassenüberdachung mit einem Deckenanschluss sowie ein Verfahren zur Montage anzugeben.

Erfindungsgemäß wird diese Aufgabe durch eine Terrassenüberdachung mit den Merkmalen des Patentanspruchs 1 und durch ein Verfahren mit den Merkmalen des Patentanspruchs 11 gelöst.

Demgemäß ist vorgesehen:
- Eine Terrassenüberdachung mit einem Deckenanschluss, insbesondere mit einem Dachvorsprung, wobei an dem Deckenschluss ein Längsträgerprofil angebracht ist, aufweisend: eine Montageseite mit zumindest einem Montagemittel, das zur Montage an dem Deckenanschluss ausgebildet ist, wobei die Montageseite zur Ausrichtung zu einer Oberfläche des Deckenanschlusses vorgesehen ist, und eine Sichtseite, die eine montagemittelfreie, insbesondere glatte sowie montagemittelfreie, Oberfläche aufweist und zur Ausrichtung quer zu der Oberfläche des Deckenanschlusses vorgesehen ist, wobei das zumindest eine Montagemittel in einem hinterschnittenen Bereich der Montageseite angeordnet ist, den das restliche Längsträgerprofil zumindest teilweise überlappend überdeckt, so dass im montierten Zustand des Längsträgerprofils an dem Deckenanschluss das zumindest eine Montagemittel von der Sichtseite aus unsichtbar verdeckt ist,
   dadurch gekennzeichnet, dass das Längsträgerprofil zur Lagerung eines Sparrenhalters ausgebildet ist und einen dazu ausgelegten Lagerprofilabschnitt aufweist, der das zumindest eine Montagemittel zumindest teilweise überlappt.
- Ein Verfahren zur Montage eines Längsträgerprofils einer erfindungsgemäßen Terrassenüberdachung mit den Schritten: Bereitstellen des Längsträgerprofils und Kontaktieren der Montageseite des Längsträgerprofils mit einer Oberfläche des Deckenanschlusses, insbesondere des Dachvorsprungs, in einer um einen vorbestimmten Abstand t1 versetzten Position bezüglich einer Endmontageposition; Abbohren mit Hilfe des Montagemittels; Entfernen des Längsträgerprofils und Durchführen einer Endbohrung mit einem Bohrdurchmesser entsprechend eines Befestigungsmittels; und erneutes Anbringen des Längsträgerprofils in der Endmontageposition und Anbringen eines Befestigungsmittels mit Hilfe des Montagemittels, wobei das Befestigungsmittel in dem hinterschnittenen Bereich der Montageseite angeordnet ist, den das restliche Längsträgerprofil zumindest teilweise überlappend überdeckt.

Die der vorliegenden Erfindung zugrunde liegende Erkenntnis besteht darin, dass eine Sichtseite eines Deckenanschlusses ästhetischer und wertiger ausführbar ist, wenn im montierten Zustand keine Montagemittel daran vorgesehen sind.

Die der vorliegenden Erfindung zugrundeliegende Idee besteht darin, dass das zumindest eine Montagemittel in einem hinterschnittenen Bereich an einer Montageseite angeordnet ist, den das restliche Längsträgerprofil zumindest teilweise überlappend überdeckt. Auf diese Weise ist in einem montierten Zustand das zumindest eine Montagemittel von der Sichtseite aus unsichtbar verdeckt angeordnet und Sichtseite ist somit vorteilhaft montagemittelfrei und daher glatt ausbildbar.

Darüber hinaus ist mit einer derartigen Ausgestaltung auch eine einfache und schnelle Montage des Längsträgerprofils an einem Deckenanschluss ohne zusätzliche Adapterelemente möglich. Insbesondere sind keinerlei zusätzliche Winkel oder dergleichen für die Deckenanschlussmontage nötig.

Ferner ist es auf diese Weise vorteilhaft möglich, dass Längsträgerprofil gemäß bekannten Abmessungen für bekannte Anschlussbereiche von Sparrenhaltern und dergleichen auszubilden, sodass das Längsträgerprofil mit bekannten Systemen kombiniert werden kann. Dadurch ist das Längsträgerprofil zur Montage an einem Deckenanschluss wie beispielsweise einem Dachvorsprung geeignet und kann für unterschiedliche Überdachungsvorrichtungen eingesetzt werden.

Die Montageseite kann unterschiedliche Ausgestaltungen aufweisen, beispielsweise kann diese mit einer ebenen Oberfläche ausgebildet sein. Das zumindest eine Montagemittel kann dabei in der Montageseite integriert sein. So kann die Oberfläche der Montageseite bei Ausrichtung zu einer Oberfläche eines Deckenanschlusses vollflächig mit dieser in Kontakt stehen.

Es ist weiterhin möglich, dass die Montageseite zumindest abschnittsweise mit einer ebenen Oberfläche ausgebildet ist. In einer derartigen Ausgestaltung kann die Montageseite an der Oberfläche beispielsweise eine Nut aufweisen, in welche eine Dichtung, beispielsweise ein Fugendichtband, eingebracht werden kann. Das Montagemittel kann zumindest teilweise auf der ebenen Oberfläche sowie teilweise innerhalb der Nut angeordnet sein. Dadurch können ausgewählte Elemente des Montagemittels vor dem Eindringen von Feuchtigkeit geschützt werden.

Als Montagemittel ist jede Art von Element zu verstehen, welches entweder für sich als Befestigungselement ausgestaltet ist oder in Kombination mit zumindest einem weiteren Befestigungsmittel eine Befestigung des Längsträgerprofils an dem Deckenanschluss ermöglicht. Das Montagemittel ist bevorzugt zumindest teilweise in der Montageseite integriert. Dabei kann eine lösbare Verbindung zwischen dem Längsträgerprofil und dem Deckenanschluss hergestellt werden.

Im Übrigen ist das Montagemittel zumindest teilweise von dem restlichen Längsträgerprofil überdeckt. Das restliche Längsträgerprofil besteht zumindest aus der montagemittelfreien Oberfläche, die eine Sichtseite ausbildet, und kann weitere Bereiche aufweisen. Im montierten Zustand ist die Sichtseite zur Ausrichtung quer zu der Oberfläche des Deckenanschlusses vorgesehen und kann dadurch von einer Position unterhalb des Deckenanschlusses eingesehen werden. Die Sichtseite weist dabei weder Montagemittel auf, noch sind an der Sichtseite weitere Adapterelemente angeordnet. Folglich kann die Sichtseite bündig mit der Oberfläche des Deckenanschlusses abschließen und eine ästhetisch ansprechende Oberfläche ausbilden. Die Sichtseite kann dadurch beliebig optisch gestaltet werden. Neben einer vollständig glatten Oberfläche wären dabei beispielsweise auch glatte Oberflächen mit Ziersicken oder -kanten sowie Radien des Längsträgerprofils denkbar. Insbesondere ist unter einer glatten Oberfläche der Sichtseite daher eine unter Designaspekten gestaltbare Oberfläche in Abwesenheit von zur Montage benötigten Ausnehmungen, Haltern oder dergleichen zu verstehen.

Im Übrigen ist das Längsträgerprofil in Längsrichtung insbesondere mit einer konstanten Querschnittsform ausgebildet.

Das Verfahren zur Montage eines Längsträgerprofils stellt insbesondere ein Verfahren zur Montage eines Längsträgerprofils für eine Überdachungsvorrichtung dar.

Vorteilhafte Ausgestaltungen und Weiterbildungen ergeben sich aus den weiteren Unteransprüchen sowie aus der Beschreibung unter Bezugnahme auf die Figuren der Zeichnung.

Gemäß einer vorteilhaften Ausführungsform kann das Längsträgerprofil einteilig ausgebildet sein. Somit wird die Teileanzahl verringert und die Montage vereinfacht. Alternativ oder zusätzlich kann das Längsträgerprofil als tiefgezogenes Profil ausgebildet sein. Vorteilhaft kann durch ein Tiefziehverfahren die Sichtseite sowie die Montageseite in einem einteiligen Profil kostengünstig hergestellt werden.

Gemäß einer Weiterbildung kann das Längsträgerprofil als teilweise offenes Hohlprofil ausgebildet sein, wobei eine offene Seite an die Montageseite angrenzt. Auf diese Weise kann der hinterschnittene Bereich der Montageseite, den das restliche Längsträgerprofil zumindest teilweise überlappend überdeckt, beispielsweise an einem Schenkel eines teilweise offenen Hohlprofils mit einem U-förmigen Querschnitt angeordnet sein. Ein gegenüberliegender Schenkel des U-förmigen Querschnitts kann den überlappenden Bereich ausbilden. Die Sichtseite kann in einer derartigen Ausführung im mittleren Bereich des U-förmigen Querschnitts angeordnet sein.

Gemäß einer Ausführungsform kann die montagemittelfreie Oberfläche im Wesentlichen rechtwinklig zu der Montageseite ausgebildet sein. Im Wesentlichen rechtwinklig schließt dabei kleine Abweichungen von einer senkrechten Ausrichtung ein, beispielswiese kleiner als 10°, ein. Es kann sich aber auch um eine zu der Montageseite senkrechte Ausrichtung handeln. Insbesondere ist die montagemittelfreie Oberfläche im montierten Zustand vertikal ausgerichtet. Vorteilhaft ist auf diese Weise im montierten Zustand die Sichtseite von einer Sichtposition unterhalb des Deckenanschlusses ausgehend von der Gebäudeseite sichtbar angeordnet.

Gemäß einer vorteilhaften Ausführungsform kann die montagemittelfreie Oberfläche im Randbereich abgerundete Kanten aufweisen. Vorteilhaft ist auf diese Weise ein harmonischer Übergang zwischen dem Längsträgerprofil und der Oberfläche des Deckenanschlusses sowie zu einer Unterseite des Längsträgerprofils bereitgestellt.

Gemäß einer bevorzugten Ausführungsform kann das zumindest eine Montagemittel eine erste Bohrung mit einem ersten Durchmesser und eine zweite Bohrung mit einem zweiten kleineren Durchmesser aufweisen, wobei die Bohrungen in einer Querrichtung des Längsträgerprofils beabstandet zueinander und in Längsrichtung auf gleicher Höhe angeordnet sind und das Längsträgerprofil die erste Bohrung in der Querrichtung überlappt. Auf diese Weise kann die erste Bohrung an einer mechanisch notwendigen Position in Querrichtung des Längsträgerprofils angeordnet werden, sodass das Längsträgerprofil stabil an den Deckenanschluss montiert werden kann. Die zweite Bohrung mit dem kleineren Durchmesser kann in Querrichtung derart angeordnet sein, dass diese in Querrichtung von einem weiteren Abschnitt des Längsträgerprofils nicht überlappt ist. Vorteilhafterweise ist dadurch die zweite Bohrung von außerhalb des Längsträgerprofils zugänglich, da eine Mittelachse der zweiten Bohrung den Querschnitt des Längsträgerprofils an keiner Position außer an der Bohrung selbst schneidet.

Gemäß einer besonders bevorzugten Ausführungsform kann das Montagemittel zumindest eine Befestigungsbohrung und eine Bohrschablone aufweisen, wobei die Befestigungsbohrung im montierten Zustand des Längsträgerprofils an dem Deckenanschluss von einer Position gegenüberliegend zur Montageseite sowie von der Sichtseite unsichtbar verdeckt angeordnet ist und die Bohrschablone in dem Längsträgerprofil integriert vorgesehen ist. Vorteilhafterweise ist die Bohrschablone von einer Position gegenüberliegend zur Montageseite sowie außerhalb des Querschnitts des Längsträgerprofils mit einem Bohrwerkzeug zugänglich. Dadurch kann diese Bohrschablone zum Abbohren für die mit einem Bohrwerkzeug nicht oder schlechter zugängliche Befestigungsbohrung verwendet werden. Gemäß einer vorteilhaften Ausführungsform kann die erste Bohrung als die Befestigungsbohrung und die zweite Bohrung als die Bohrschablone vorgesehen sein. Vorteilhaft kann nach dem Abbohren mit der Bohrschablone das Längsträgerprofil derart verschoben angeordnet werden, dass die erste Bohrung an die Position der Abbohrung verschoben und ein Befestigungsmittel, beispielsweise eine Schraube, durch die Befestigungsbohrung geführt wird. Das Befestigungsmittel kann dadurch im hinterschnittenen Bereich angeordnet werden, sodass es von dem Längsträgerprofil überlappend überdeckt wird.

Erfindungsgemäß ist das Längsträgerprofil zur Lagerung eines Sparrenhalters ausgebildet und weist einen dazu ausgelegten Lagerprofilabschnitt auf, der das zumindest eine Montagemittel zumindest teilweise, insbesondere horizontal, überlappt. Auf diese Weise kann der Lagerprofilabschnitt ausreichend stabil sowie an einer mechanisch sowie geometrisch vorteilhaften Position ausgebildet sein.

Gemäß einer Ausführungsform kann die Montageseite im montierten Zustand mit direktem Kontakt an die Oberfläche des Deckenanschlusses anbringbar sein. Insbesondere ist ein vollflächiger Kontakt möglich, es kann sich aber auch um einen im Wesentlichen vollflächigen Kontakt mit einer darin vorgesehenen Dichtungsnut handeln. Vorteilhaft ist auf diese Weise eine verdrehsichere Lagerung des Längsträgerprofils an dem Deckenanschluss möglich.

Gemäß einer vorteilhaften Ausführungsform des Verfahrens zur Montage eines Längsträgerprofils kann das Abbohren mit einem kleineren Durchmesser als das Endbohren vorgenommen werden. Vorteilhaft dient das Abbohren zur Positionierung einer anschließenden Endbohrung, wobei das Abbohren bevorzugt mithilfe einer in dem Längsträgerprofil integrierten Bohrschablone vorgenommen wird. Insbesondere weist das Montagemittel dazu zumindest eine Befestigungsbohrung und eine Bohrschablone auf, wobei die Befestigungsbohrung und die Bohrschablone bevorzugt beide in dem Längsträgerprofil integriert vorgesehen sind.

Gemäß einer vorteilhaften Ausführungsform des Verfahrens kann das Abbohren von einer Position gegenüberliegend zur Montageseite sowie außerhalb des Längsträgerprofils vorgenommen werden. Auf diese Weise kann bereits zum Abbohren ein entsprechend stabiles Werkzeug, beispielweise ein Schlagbohrer, verwendet werden, mit dem eine Vorbohrung in den Deckenanschluss eingebracht werden kann.

Gemäß einer vorteilhaften Ausführungsform des Verfahrens kann das Anbringen des Befestigungsmittels von einer Position zumindest teilweise innerhalb des Längsträgerprofils und/oder in Querrichtung versetzt bezüglich der Montageseite vorgenommen werden. Vorteilhaft ist das Befestigungsmittel in den Querschnitt des Längsträgerprofils sowie in die Endbohrung einführbar. Die endgültige Montage kann mit einem Werkzeug von einer seitlichen Position außerhalb des Längsträgerprofils, beispielsweise von einer offenen Seite des Längsträgerprofils, erfolgen.

Die obigen Ausgestaltungen und Weiterbildungen lassen sich, sofern sinnvoll, beliebig miteinander kombinieren. Insbesondere sind sämtliche Merkmale des Längsträgerprofils auf das Verfahren zur Montage des Längsträgerprofils übertragbar, und umgekehrt. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen, ohne dabei von dem durch die beigefügten Ansprüche definierten Umfang abzuweichen.

### INHALTSANGABE DER ZEICHNUNG

Die vorliegende Erfindung wird nachfolgend anhand der in den schematischen Figuren der Zeichnung angegebenen Ausführungsbeispiele näher erläutert. Es zeigen dabei:
- Fig. 1: eine Überdachungsvorrichtung mit einem Längsträgerprofil in einer perspektivischen Ansicht;
- Fig. 2: eine vergrößerte Ansicht des Ausschnitts A1 gemäß Fig. 1 in einer Seitenansicht;
- Fig. 3: ein Längsträgerprofil in einer perspektivischen Schnittansicht;
- Fig. 4: eine weitere Ausführung eines Längsträgerprofils in einer perspektivischen Schnittansicht;
- Fig. 5: eine weitere Ausführung eines Längsträgerprofils in einer perspektivischen Ansicht mit einer Detaildarstellung der Montagemittel;
- Fig. 6: Montageschritte zur Montage eines Längsträgerprofils an einem Deckenanschluss in einer Seitenansicht; und
- Fig. 7: ein in der Endmontageposition angeordnetes Längsträgerprofil im montierten Zustand an einem Deckenanschluss in einer Seitenansicht.

Die beiliegenden Figuren der Zeichnung sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts anderes ausgeführt ist - jeweils mit denselben Bezugszeichen versehen.

### BESCHREIBUNG VON AUSFÜHRUNGSBEISPIELEN

Fig. 1 zeigt eine Überdachungsvorrichtung 1 mit einem Längsträgerprofil 2 in einer perspektivischen Ansicht.

Die Überdachungsvorrichtung 1 weist ein als Wandanschlussprofil ausgebildetes Längsträgerprofil 2 auf, das an einem Deckenanschluss 4 montiert ist. Das Längsträgerprofil 2 verläuft entlang des Deckenanschlusses 4 und ist von unten an den Deckenanschluss 4 angebracht.

Fig. 2 zeigt eine vergrößerte Ansicht des Ausschnitts A1 gemäß Fig. 1 in einer Seitenansicht.

Eine Montageseite 5 des Längsträgerprofils 2 ist mit einer Oberfläche 3 des Deckenanschlusses 4 in flächigem Kontakt.

In dieser Seitenansicht ist das Längsträgerprofil 2 durch ein Abschlusselement 22 am Rand verschlossen, sodass ein Querschnitt des Längsträgerprofils 2 nicht sichtbar ist. Gegenüber einer Sichtseite 18 sind Sparren 15 an dem Längsträgerprofil 2 montiert. Diese können über in dieser Ansicht durch das Abschlusselement 22 verdeckte Sparrenhalter (mit dem Längsträgerprofil 2 verankert sein.

Fig. 3 zeigt ein Längsträgerprofil 2 in einer perspektivischen Schnittansicht.

In dieser Ansicht ist erkennbar, dass die in der Darstellung linke Außenseite eine Sichtseite 18 mit einer montagemittelfreien Oberfläche 7 ausbildet. Diese Sichtseite 18 kann sich im montierten Zustand bündig an die Oberfläche 3 des Deckenanschlusses 4 anschließen. Dafür weist die Sichtseite abgerundete Kanten 13 auf, die als angeschnittene Radien mit Formübergängen zur Sichtseite ausgebildet sind. So wird ein harmonischer Übergang und ein ästhetisches Aussehen des Längsträgerprofils 2 im montierten Zustand an dem Deckenanschluss 4 erreicht.

Im Wesentlichen rechtwinklig zur Sichtseite 18 ist die Montageseite 5 angeordnet. In der dargestellten Ausführungsform sind an der Montageseite 5 als Montagemittel 6 Bohrungen 9 angeordnet. Die in der Darstellung linke Bohrung 9 dient dabei als Befestigungsbohrung 10. Die in der Darstellung rechten Bohrung 9 ist als Bohrschablone 11 ausgebildet. Die Bohrschablone 11 weist einen geringeren Durchmesser als die Befestigungsbohrung 10 auf. Dadurch kann mit Hilfe der Bohrschablone 11 zunächst ein Abbohren mit einem kleineren Durchmesser Vorgenommen werden. Die beiden Bohrungen 9 sind in Querrichtung X des Längsträgerprofils 2 beabstandet zueinander angeordnet. In Längsrichtung Y liegen die beiden Bohrungen 9 auf derselben Linie. Dadurch muss das Längsträgerprofil 2 nach dem Abbohren lediglich um den Abstand zwischen den beiden Bohrungen 9 versetzt angebracht werden, um es in einer Endposition mit der Befestigungsbohrung 10 zu montieren.

Die Bohrschablone 11 ist in dieser Ausführungsform in einer Nut 20 angeordnet. In diese Nut 20 kann zur Montage eine Dichtung eingelegt werden, um ein in der Befestigungsbohrung 10 eingebrachtes Befestigungsmittel von einer Wetterseite aus vor dem Eindringen von Feuchtigkeit zu schützen.

Das Längsträgerprofil 2 ist in dieser Ausführungsform als teilweise offenes Hohlprofil ausgebildet und weist einen im Wesentlichen U-förmigen Querschnitt auf. Die Montageseite 5 grenzt an eine offene Seite 8 an. Im Innern des Längsträgerprofils 2 ist ein Lagerprofilabschnitt 12 angeordnet. Dieser ist zur Lagerung eines Sparrenhalters ausgebildet.

Das Längsträgerprofil 2 ist beispielhaft als Strangpressprofil ausgebildet. Insbesondere enthält es Aluminium. Andere strangpressbare Werkstoffe, beispielsweise Kunststoffe, wären alternativ oder zusätzlich ebenfalls denkbar.

Fig. 4 zeigt eine weitere Ausführung eines Längsträgerprofils 2 in einer perspektivischen Schnittansicht. Das Längsträgerprofil 2 unterscheidet sich zu dem aus Fig. 3 dadurch, dass dieses im Querschnitt größere Abmessungen aufweist. Die Querschnittshöhe der unterschiedlichen Längsträgerprofile 2 kann beispielsweise zwischen 100 mm und 200 mm liegen.

Fig. 5 zeigt eine weitere Ausführung eines Längsträgerprofils 2 in einer perspektivischen Ansicht mit Detaildarstellung der Montagemittel 6.

Das Längsträgerprofil 2 weist an zwei Positionen A2 jeweils ein Montagemittel 6 auf. Die Montagemittel 6 sind identisch ausgebildet und im unteren Bereich der Darstellung vergrößert abgebildet. Dabei ist erkennbar, dass die Bohrschablone 11 einen geringeren Durchmesser als die Befestigungsbohrung 10 aufweist.

Fig. 6 zeigt Montageschritte zur Montage eines Längsträgerprofils 2 an einem Deckenanschluss 4 in einer Seitenansicht.

Die Darstellung zeigt einerseits den Verfahrensschritt des Abbohrens mit einem Bohrwerkzeug 14. Das Abbohren erfolgt von einer Position gegenüberliegend zur Montageseite 5 sowie außerhalb des Längsträgerprofils 2 und mithilfe der Bohrschablone 11. Daher ist beim Abbohren das Längsträgerprofil 2 um den Abstand t1 versetzt zu einer Endmontageposition an dem Deckenanschluss 4 angeordnet.

Andererseits zeigt die Darstellung auch das erneute Anbringen des Längsträgerprofils 2 in der Endmontageposition. Die Lage des Längsträgerprofils 2 in der Endmontageposition ist zur Veranschaulichung mit 2' bezeichnet.

Fig. 7 zeigt das in der Endmontageposition angeordnete Längsträgerprofil 2' im montierten Zustand an dem Deckenanschluss 4 in einer Seitenansicht.

Die Befestigungsbohrung 10 sowie die Bohrschablone 11 sind in einem Abstand t1 in Querrichtung X zueinander angeordnet. Der Abstand t1 kann beispielsweise 20-40 mm, insbesondere 25-30 mm, betragen.

Die Bohrschablone 11 liegt in einer Nut 20, in der eine Dichtung 16, beispielsweise ein Fugendichtband wie ein Kompriband, angeordnet ist. Auf der in der Darstellung rechten Seite ist weiterhin eine Silikonfuge 17 an der Montageseite 5 zwischen dem Längsträgerprofil 2' und dem Deckenanschluss 4 angeordnet. Durch die Dichtung 16 sowie die Silikonfuge 17 kann das Montagemittel 6, insbesondere die Befestigungsbohrung 10 mit einem darin angebrachten Befestigungsmittel 21 vor eindringender Feuchtigkeit von der Wetterseite aus geschützt werden.

In dieser Darstellung in Fig. 7 ist ersichtlich, dass eine Bohrschablonenachse S von einer Position gegenüberliegend zu Montageseite 5 sowie außerhalb des Längsträgerprofils 2' zugänglich ist. Ein Überstand P im unteren Bereich des Längsträgerprofils 2' überlappt hingegen die Befestigungsbohrung 10 bzw. eine Befestigungsbohrungsachse B, sodass sich die Befestigungsbohrung 10 in einem hinterschnittenen Bereich der Montageseite 5 befindet. Die Befestigungsbohrung 10 sowie ein darin angebrachtes Befestigungsmittel 21 sind von der Sichtseite 18 sowie von einer Position unterhalb des Längsträgerprofils 2' nicht sichtbar.

Das Befestigungsmittel 21 kann von einer Position zumindest teilweise innerhalb des Längsträgerprofils 2' und/oder in Querrichtung X versetzt bezüglich der Montageseite 5 montiert werden. Dies ist dadurch möglich, dass eine Endbohrung mit einem Bohrdurchmesser entsprechend des Befestigungsmittels 21 bei entferntem Längsträgerprofil 2' eingebracht wird, wobei durch die Bohrschablone 11 und die zuvor vorgenommene Vorbohrung die Position genau bestimmt werden kann. Das Befestigungsmittel 21 wird anschließend montiert, wenn sich das Längsträgerprofil 2' in der Endmontageposition wie dargestellt befindet.

In dieser Ausführung überlappt auch der Lagerprofilabschnitt 12 die Befestigungsbohrungsachse B in der Querrichtung X. Die Befestigungsbohrung 10 sowie der Lagerprofilabschnitt 12 sind an einer mechanisch vorteilhaften Position in etwa auf der Befestigungsbohrungsachse B am Längsträgerprofil 2' angeordnet. So kann zum einen Stabilität zwischen der Befestigung des Längsträgerprofils 2' und dem Deckenanschluss 4 als auch zwischen dem Lagerprofilabschnitt 12 sowie darin eingehängten Sparren erzielt werden.

Obwohl die vorliegende Erfindung anhand bevorzugter Ausführungsbeispiele vorstehend vollständig beschrieben wurde, ist sie darauf nicht beschränkt, sondern ist innerhalb des Umfangs der beigefügten Ansprüche auf vielfältige Art und Weise modifizierbar.

### Bezugszeichenliste

- 1: Überdachungsvorrichtung
- 2, 2': Längsträgerprofil
- 3: Oberfläche
- 4: Deckenanschluss
- 5: Montageseite
- 6: Montagemittel
- 7: montagemittelfreie Oberfläche
- 8: offene Seite
- 9: Bohrung
- 10: Befestigungsbohrung
- 11: Bohrschablone
- 12: Lagerprofilabschnitt
- 13: abgerundete Kante
- 14: Bohrwerkzeug
- 15: Sparren
- 16: Dichtung
- 17: Silikonfuge
- 18: Sichtseite
- 19: Oberfläche der Montageseite
- 20: Nut
- 21: Befestigungsmittel
- 22: Abschlusselement
- X: Querrichtung
- Y: Längsrichtung
- B: Befestigungsbohrungsachse
- S: Bohrschablonenachse
- P: Überstand des Längsträgerprofils
- t1: Abstand

## Patentansprüche

1. Terrassenüberdachung mit einem Deckenanschluss (4), insbesondere mit einem Dachvorsprung,
wobei an dem Deckenanschluss (4) von unten ein Längsträgerprofil (2) derart angebracht ist, dass das Längsträgerprofil (2) entlang des Deckenanschlusses (4) verläuft, wobei das Längsträgerprofil (2) aufweist:
eine Montageseite (5) mit zumindest einem Montagemittel (6) zur Montage an dem Deckenanschluss (4), wobei die Montageseite (5) zur Ausrichtung zu einer Oberfläche (3) des Deckenanschlusses (4) vorgesehen ist, und
eine Sichtseite (18), die eine montagemittelfreie Oberfläche (7) aufweist und zur Ausrichtung quer zu der Oberfläche (3) des Deckenanschlusses (4) vorgesehen ist,
wobei das zumindest eine Montagemittel (6) in einem hinterschnittenen Bereich der Montageseite angeordnet ist, den das restliche Längsträgerprofil (2) zumindest teilweise überlappend überdeckt, so dass im montierten Zustand des Längsträgerprofils (2) an dem Deckenanschluss (4) das zumindest eine Montagemittel (6) von der Sichtseite (18) aus unsichtbar verdeckt ist,
**dadurch gekennzeichnet, dass** das Längsträgerprofil (2) zur Lagerung eines Sparrenhalters ausgebildet ist und einen dazu ausgelegten Lagerprofilabschnitt (12) aufweist, der das zumindest eine Montagemittel (6) zumindest teilweise überlappt.

2. Terrassenüberdachung nach Anspruch 1,
**dadurch gekennzeichnet,**
**dass** das Längsträgerprofil (2) einteilig und/oder als tiefgezogenes Profil ausgebildet ist.

3. Terrassenüberdachung nach einem der vorstehenden Ansprüche,
**dadurch gekennzeichnet,**
**dass** das Längsträgerprofil (2) als teilweise offenes Hohlprofil ausgebildet ist, wobei eine offene Seite (8) an die Montageseite (5) angrenzt.

4. Terrassenüberdachung nach einem der vorstehenden Ansprüche,
**dadurch gekennzeichnet,**
**dass** die montagemittelfreie Oberfläche (7) im Wesentlichen rechtwinklig zu der Montageseite (5), insbesondere im montierten Zustand vertikal, ausgebildet ist.

5. Terrassenüberdachung nach einem der vorstehenden Ansprüche,
**dadurch gekennzeichnet,**
**dass** die montagemittelfreie Oberfläche (7) im Randbereich abgerundete Kanten (13) aufweist.

6. Terrassenüberdachung nach einem der vorstehenden Ansprüche,
**dadurch gekennzeichnet,**
**dass** das zumindest eine Montagemittel (6) eine erste Bohrung (9) mit einem ersten Durchmesser und eine zweite Bohrung (9) mit einem zweiten kleineren Durchmesser aufweist, wobei die Bohrungen (9) in einer Querrichtung (X) des Längsträgerprofils (2) beabstandet zueinander und in Längsrichtung (Y) auf gleicher Höhe angeordnet sind und das Längsträgerprofil (2) die erste Bohrung (9) in der Querrichtung (X) überlappt.

7. Terrassenüberdachung nach einem der vorstehenden Ansprüche,
**dadurch gekennzeichnet,**
**dass** das Montagemittel (6) zumindest eine Befestigungsbohrung (10) und eine Bohrschablone (11) aufweist, wobei die Befestigungsbohrung (10) im montierten Zustand des Längsträgerprofils (2) an dem Deckenanschluss (4) von einer Position gegenüberliegend zur Montageseite (5) sowie von der Sichtseite (18) unsichtbar verdeckt angeordnet ist und die Bohrschablone (11) in dem Längsträgerprofil (2) integriert vorgesehen ist.

8. Terrassenüberdachung nach Anspruch 6 und 7,
**dadurch gekennzeichnet,**
**dass** die erste Bohrung als die Befestigungsbohrung (10) und die zweite Bohrung als die Bohrschablone (11) vorgesehen ist.

9. Terrassenüberdachung nach einem der vorstehenden Ansprüche,
**dadurch gekennzeichnet,**
**dass** der Lagerprofilabschnitt (12) das zumindest eine Montagemittel (6) zumindest teilweise horizontal überlappt.

10. Terrassenüberdachung nach einem der vorstehenden Ansprüche,
**dadurch gekennzeichnet,**
**dass** die Montageseite (5) im montierten Zustand mit direktem Kontakt, insbesondere mit zumindest im Wesentlichen vollflächigem Kontakt, an die Oberfläche (3) des Deckenanschlusses (4) anbringbar ist.

11. Verfahren zur Montage eines Längsträgerprofils (2) einer Terrassenüberdachung nach einem der vorstehenden Ansprüche, mit den Schritten:
Bereitstellen des Längsträgerprofils (2) und Kontaktieren der Montageseite (5) des Längsträgerprofils (2) mit einer Oberfläche (3) des Deckenanschlusses (4), insbesondere des Dachvorsprungs, in einer um einen vorbestimmten Abstand (t1) versetzten Position bezüglich einer Endmontageposition;
Abbohren mit Hilfe des Montagemittels (6);
Entfernen des Längsträgerprofils (2) und Durchführen einer Endbohrung mit einem Bohrdurchmesser entsprechend eines Befestigungsmittels (21); und
erneutes Anbringen des Längsträgerprofils (2) in der Endmontageposition und Anbringen eines Befestigungsmittels (21) mit Hilfe des Montagemittels (6), wobei das Befestigungsmittel (21) in dem hinterschnittenen Bereich der Montageseite angeordnet ist, den das restliche Längsträgerprofil (2) zumindest teilweise überlappend überdeckt.

12. Verfahren nach Anspruch 11,
**dadurch gekennzeichnet,**
**dass** das Abbohren mit einem kleineren Durchmesser als das Endbohren vorgenommen wird.

13. Verfahren nach Anspruch 11 oder 12,
**dadurch gekennzeichnet,**
**dass** das Abbohren von einer Position gegenüberliegend zur Montageseite (5) sowie außerhalb des Längsträgerprofils (2) vorgenommen wird.

14. Verfahren nach einem der Ansprüche 11 bis 13,
**dadurch gekennzeichnet,**
**dass** das Anbringen des Befestigungsmittels (21) von einer Position zumindest teilweise innerhalb des Längsträgerprofils (2) und/oder in Querrichtung (X) versetzt bezüglich der Montageseite (5) vorgenommen wird.

## Claims

1. Terrace cover comprising a ceiling connection (4), in particular comprising a roof overhang,
a longitudinal carrier profile (2) being attached to the ceiling connection (4) from below in such a way that the longitudinal carrier profile (2) extends along the ceiling connection (4), the longitudinal carrier profile (2) having:
a mounting face (5) with at least one mounting means (6) for mounting on the ceiling connection (4), the mounting face (5) being provided for alignment with a surface (3) of the ceiling connection (4), and
a visible face (18) which has a surface (7) free of mounting means and which is provided for alignment transverse to the surface (3) of the ceiling connection (4),
the at least one mounting means (6) being arranged in an undercut region of the mounting face, said region being overlapped at least in part by the rest of the longitudinal carrier profile (2) in such a way that, when the longitudinal carrier profile (2) is mounted on the ceiling connection (4), the at least one mounting means (6) is covered so as to be invisible from the visible face (18),
**characterised**
**in that** the longitudinal carrier profile (2) is formed to support a rafter holder and has a supporting profile portion (12), which is configured for this purpose and which overlaps the at least one mounting means (6) at least in part.

2. Terrace cover according to claim 1,
**characterised**
**in that** the longitudinal carrier profile (2) is formed in one piece and/or as a deep-drawn profile.

3. Terrace cover according to any of the preceding claims, **characterised**
**in that** the longitudinal carrier profile (2) is formed as a partially open hollow profile, an open face (8) being adjacent to the mounting face (5).

4. Terrace cover according to any of the preceding claims, **characterised**
**in that** the surface (7) free of mounting means is formed substantially perpendicular to the mounting face (5), in particular vertical in the mounted state.

5. Terrace cover according to any of the preceding claims, **characterised**
**in that** the surface (7) free of mounting means has rounded edges (13) in the border region.

6. Terrace cover according to any of the preceding claims, **characterised**
**in that** the at least one mounting means (6) has a first hole (9) of a first diameter and a second hole (9) of a second, smaller diameter, the holes (9) being mutually spaced apart in a transverse direction (X) of the longitudinal carrier profile (2) and arranged at the same height in the longitudinal direction (Y), and the longitudinal carrier profile (2) overlapping the first hole (9) in the transverse direction (X).

7. Terrace cover according to any of the preceding claims, **characterised**
**in that** the mounting means (6) has at least one fastening hole (10) and a hole template (11), the fastening hole (10) being arranged invisibly concealed from a position opposite the mounting face (5) and from the visible face (18) in the mounted state of the longitudinal carrier profile (2) on the ceiling connection (4), and the hole template (11) being provided integrated into the longitudinal carrier profile (2).

8. Terrace cover according to claims 6 and 7,
**characterised**
**in that** the first hole is provided as the fastening hole (10) and the second hole as the hole template (11).

9. Terrace cover according to any of the preceding claims, **characterised**
**in that** the supporting profile portion (12) horizontally overlaps the at least one mounting means (6) at least in part.

10. Terrace cover according to any of the preceding claims, **characterised**
**in that** the mounting face (5) can be attached to the surface (3) of the ceiling connection (4) with direct contact, in particular with at least substantially full-area contact, in the mounted state.

11. Method for mounting a longitudinal carrier profile (2) of a terrace cover according to any of the preceding claims, comprising the steps of:
providing the longitudinal carrier profile (2) and contacting the mounting face (5) of the longitudinal carrier profile (2) with a surface (3) of the ceiling connection (4), in particular of the roof overhang, in a position offset by a predetermined distance (t1) from a final mounting position;
performing initial drilling using the mounting means (6);
removing the longitudinal carrier profile (2) and producing a final hole of a hole diameter corresponding to a fastening means (21); and
reattaching the longitudinal carrier profile (2) in the final mounting position and attaching a fastening means (21) using the mounting means (6), the fastening means (21) being arranged in the undercut region of the mounting face, said region being overlapped at least in part by the rest of the longitudinal carrier profile (2).

12. Method according to claim 11,
**characterised**
**in that** the initial drilling is carried out with a smaller diameter than the final drilling.

13. Method according to either claim 11 or claim 12, **characterised**
**in that** the initial drilling is carried out from a position opposite the mounting face (5) and outside the longitudinal carrier profile (2).

14. Method according to any of claims 11 to 13,
**characterised**
**in that** the fastening means (21) is attached from a position which is within the longitudinal carrier profile (2) at least in part and/or offset in the transverse direction (X) from the mounting face (5).

## Revendications

1. Toiture de terrasse ayant un raccord de plafond (4), en particulier un avant-toit,
dans laquelle un profilé porteur longitudinal (2) est rapporté par le bas sur le raccord de plafond (4), de telle sorte que le profilé porteur longitudinal (2) s'étend le long du raccord de plafond (4), le profilé porteur longitudinal (2) comportant :
une face de montage (5) ayant au moins un moyen de montage (6) pour le montage sur le raccord de plafond (4), la face de montage (5) étant prévue pour un alignement par rapport à une surface (3) du raccord de plafond (4), et
une face visible (18) qui comporte une surface exempte de moyen de montage (7) et qui est prévue pour un alignement transversal par rapport à la surface (3) du raccord de plafond (4),
dans laquelle ledit au moins un moyen de montage (6) est agencé dans une zone en contre-dépouille de la face de montage, ladite zone étant recouverte au moins partiellement par le reste du profilé porteur longitudinal (2) de sorte que, à l'état monté du profilé porteur longitudinal (2) sur le raccord de plafond (4), ledit au moins un moyen de montage (6) est recouvert de manière invisible depuis la face visible (18),
**caractérisée en ce**
**que** le profilé porteur longitudinal (2) est conçu pour supporter un support de chevron et comporte une section de profilé de montage (12) conçue à cet effet, qui chevauche au moins partiellement ledit au moins un moyen de montage (6).

2. Toiture de terrasse selon la revendication 1, **caractérisée en ce**
**que** le profilé porteur longitudinal (2) est réalisé de façon monobloc et/ou sous la forme d'un profilé embouti.

3. Toiture de terrasse selon l'une des revendications précédentes,
**caractérisée en ce**
**que** le profilé porteur longitudinal (2) est réalisé sous la forme d'un profilé creux partiellement ouvert, dans laquelle une face ouverte (8) étant adjacente à la face de montage (5).

4. Toiture de terrasse selon l'une des revendications précédentes,
**caractérisée en ce**
**que** la surface exempte de moyen de montage (7) est sensiblement perpendiculaire à la face de montage (5), en particulier à l'état monté verticalement.

5. Toiture de terrasse selon l'une des revendications précédentes,
**caractérisée en ce**
**que** la surface exempte de moyen de montage (7) comporte des bords arrondis (13) dans la zone de rebord.

6. Toiture de terrasse selon l'une des revendications précédentes,
**caractérisée en ce**
**que** ledit au moins un moyen de montage (6) comporte un premier trou (9) ayant un premier diamètre et un second trou (9) ayant un second diamètre plus petit, dans laquelle les trous (9) sont espacés l'un de l'autre dans une direction transversale (X) du profilé porteur longitudinal (2) et sont agencés à la même hauteur dans une direction longitudinale (Y) et le profilé porteur longitudinal (2) chevauche le premier trou (9) dans la direction transversale (X).

7. Toiture de terrasse selon l'une des revendications précédentes,
**caractérisée en ce**
**que** le moyen de montage (6) comporte au moins un trou de fixation (10) et un gabarit de perçage (11), dans laquelle le trou de fixation (10) est agencé de manière invisible à l'état monté du profilé porteur longitudinal (2) sur le raccord de plafond (4), depuis une position opposée à la face de montage (5) ainsi que depuis la face visible (18), et le gabarit de perçage (11) est prévu pour être intégré dans le profilé porteur longitudinal (2).

8. Toiture de terrasse selon les revendications 6 et 7, **caractérisée en ce**
**que** le premier trou est prévu en tant que trou de fixation (10) et le second trou en tant que gabarit de perçage (11).

9. Toiture de terrasse selon l'une des revendications précédentes,
**caractérisée en ce**
**que** la section de profilé de montage (12) chevauche ledit au moins un moyen de montage (6) de façon au moins partiellement horizontale.

10. Toiture de terrasse selon l'une des revendications précédentes,
**caractérisée en ce**
**que** la face de montage (5) est apte, à l'état monté, à être mise en contact direct, en particulier au moins en contact de surface sensiblement complet, avec la surface (3) du raccord de plafond (4).

11. Procédé pour monter un profilé porteur longitudinal (2) d'une toiture de terrasse selon l'une des revendications précédentes, comportant les étapes consistant à :
fournir le profilé porteur longitudinal (2) et mettre en contact la face de montage (5) du profilé porteur longitudinal (2) avec une surface (3) du raccord de plafond (4), en particulier l'avant-toit, dans une position décalée d'une distance prédéterminée (t1) par rapport à une position de montage finale ;
percer à l'aide du moyen de montage (6) ;
retirer le profilé porteur longitudinal (2) et réaliser un perçage final avec un diamètre de perçage correspondant à un moyen de fixation (21) ; et
remonter le profilé porteur longitudinal (2) dans la position de montage finale et rapporter un moyen de fixation (21) à l'aide du moyen de montage (6), dans lequel le moyen de fixation (21) est agencé dans la zone en contre-dépouille de la face de montage, ladite zone étant recouverte au moins partiellement par le reste du profilé porteur longitudinal (2).

12. Procédé selon la revendication 11,
**caractérisé en ce**
**que** le perçage est effectué avec un diamètre plus petit que le perçage final.

13. Procédé selon la revendication 11 ou 12,
**caractérisé en ce**
**que** le perçage est effectué à partir d'une position opposée à la face de montage (5) ainsi qu'à l'extérieur du profilé porteur longitudinal (2).

14. Procédé selon l'une des revendications 11 à 13,
**caractérisé en ce**
**que** le montage du moyen de fixation (21) est effectué à partir d'une position située au moins partiellement à l'intérieur du profilé porteur longitudinal (2) et/ou décalée dans la direction transversale (X) par rapport à la face de montage (5).
